# EUROPÄISCHE PATENTSCHRIFT

(11) **EP 1 122 165 B1**
(45) Veröffentlichungstag und Bekanntmachung des Hinweises auf die Patenterteilung: **04.08.2004**
(21) Anmeldenummer: 01100769.7
(22) Anmeldetag: 13.01.2001
(51) Int. Cl.: B63H 11/08, B63H 23/24

(54) **Strahlantrieb mit Elektromotor**
Jet propulsion with electric motor
Propulsion à reaction avec moteur électrique

(30) Priorität: 21.01.2000 DE 10002657
(43) Veröffentlichungstag der Anmeldung: 08.08.2001
(73) Patentinhaber: Bieschewski, Lothar, 41366 Schwalmtal (DE)
(72) Erfinder: Bieschewski, Lothar, 41366 Schwalmtal (DE)
(74) Vertreter: von Creytz, Dietrich, Dipl.-Phys.

(56) Entgegenhaltungen:
- EP-A- 0 903 835
- DE-A- 3 718 954
- GB-A- 718 857
- US-A- 5 306 183

## Beschreibung

Die Erfindung betrifft einen Strahlantrieb eines Wasserfahrzeugs mit einem eine Wasserschraube umfassenden Strahlrohr, wobei als Strahlrohr ein ringförmig hohler Läufer eines Elektromotors mit den Läufer umgebendem hohlen Ständer vorgesehen und die Wasserschraube an der Innenfläche des Läufers fixiert ist.

In US 53 06 183 wird ein Antriebssystem eines Unterseeboots beschrieben. Zu diesem Antriebssystem gehört mindestens ein Steuertriebwerk mit einem Stator und einem wellenlosen (hohlen) Rotor. Der Stator besitzt eine Vielzahl magnetisierbarer Pole mit Windungen die an eine gesteuerte Spannungsquelle angeschlossen sind. Der Rotor umfaßt einen Propellerring mit einer Vielzahl von Permanent-Magneten, auf die die Statorfelder wirken.

Ein Strahlantrieb mit Wasserschraube für ein Überwasserboot wird in EP 0 452 538 B1 beschrieben. Dieser Strahlantrieb wird selbst als Elektromotor mit hohlem Läufer (= Rotor) und an dessen Innenwand fixiertem Antriebspropeller ausgebildet. Der Antriebspropeller kann die Form einer Schnecke besitzen. Der Läufer wird in einem ebenfalls rohrförmigen Ständer (= Stator) gelagert. Der Läufer soll eine Ankerwicklung tragen, die über einen Kollektor mit Strom zu versorgen ist. Am Ständer wird eine Magnetwicklung (in einer in den Ständerkörper eingelassenen Kammer) untergebracht. Die im Bekannten vorgesehene Stromversorgung der Läuferwicklung ist in der Praxis nur schwierig zu realisieren. Der als Elektromotor ausgebildete Strahlantrieb muß nämlich ganz und gar im Wasser betrieben werden, so daß der Kollektor in einem isolierten Gehäuse unterzubringen ist.

Ein weiterer Nachteil des Strahlantriebs nach der vorgenannten EP 0 452 538 B1 besteht darin, daß für den Ständer eine in radialer Richtung (radial in Bezug auf die beschriebene Rohrform) ausgedehnte Magnetwicklung erforderlich ist. Die in der radialen Richtung gemessene Gesamtdicke von Ständer und Läufer in der Praxis fast 50 % des Gesamtradius des rohrförmigen Antriebs ausnimmt. Die senkrecht zur Motorachse (Rohrachse) gemessene Gesamt-Querschnittsfläche von Ständer und Läufer ist dann deutlich größer als der durch die lichte Weite definierte Durchlaßquerschnitt des Läufers und stellt einen Wasserwiderstand dar, der einen großen Teil der durch den Strahlantrieb erstrebten Verbesserung des Wirkungsgrades wieder aufzehrt.

In GB 718 857 wird ein Strahlantrieb offenbart, bei dem sich auf der Innenfläche eines als Kurzschlußkäfig ausgebildeten Rotors eine wendelformige Schraube befindet. Der zugehönge Stator umfaßt eine Vielzahl von Ständerpolen mit in Nuten liegenden Drahtwindungen. Der bekannte Strahlantrieb konnte sich unter anderem deshalb nicht durchsetzen, weil die für Stator und Rotor benötigte Ringfläche - geschnitten senkrecht zur Motorachse - viel zu groß im Verhältnis zum lichten Durchmesser des Rotors ist. Weiterhin wird in EP 09 03 835 eine als Axialpumpe ausgebildete Schiffsschraube beschrieben, die mit der Innenfläche eines als Kurzschlußläufer ausgebildeten Rotors verbunden ist. Der Rotor wird unter der Wirkung eines rotierenden Magnetfeldes des Stators gedreht. Als Beispiel für den elektrischen Aufbau des Motors wird gesagt, Stator und Rotor seien wie einem bürstenlosen Gleichstrommotor ausgebildet. Ein Gleichstrommotor erfordert zu seinem Betrieb Gleichstrom, der mit dem auf einem Schiff üblichen Generator nur unter Zwischenschaltung eines Gleichrichters unter entsprechend großen Verlusten zur Verfügung gestellt werden kann.

Der Erfindung liegt die Aufgabe zugrunde, den Strahlantrieb so auszubilden, daß Isolationsprobleme an drehenden Teilen nicht auftreten und der senkrecht zur Motorachse gemessene Querschnitt von Ständer und Läufer weniger als 50 % des in derselben Ebene gemessenen Gesamtquerschnitt des Motorrings umfaßt.

Die Lösung wird im Anspruch 1 angegeben. Die Lösung besteht vorzugsweise darin, daß als Elektromotor ein Drehstromasynchronmotor mit Kurzschlußläufer vorgesehen ist, dessen Ständerwicklung im Sinne einer Verminderung des senkrecht zur Motorachse gemessenen Ständerquerschnitts auf eine Vielzahl von Ständerpolen verteilt ist, und daß das Verhältnis der radial gemessenen Dicken von Läufer- und Ständerpaket in der Größenordnung von 1:1,5 bis 2,0, vorzugsweise 1:1,7 bis 1,8 liegt. Einige Verbesserungen und weitere Ausgestaltungen der Erfindung werden in den übrigen Unteransprüchen beschrieben.

Ständer und Läufer werden als gleichmäßig genutetes Blechpaket aufgebaut. Die im Ständer vorgesehene Drehstromwicklung (Primärwicklung) wird bevorzugt in Stern oder Dreieck geschaltet. Der Kurzschlußläufer enthält in die Nuten seines Läuferblechpakets eingeschobene Kupferstäbe, die stirnseitig mit Ringen vorzugsweise verlötet sein sollen. Die Leiter- bzw. Stirnverbindungen können aber auch auf andere Weise, z.B. im Gußverfahren, hergestellt werden.

Durch die erfindungsgemäße Verwendung eines Kurzschlußläufers wird erreicht, daß am Läufer Dreheinführungen einer Stromzuleitung entfallen. Bei Einsatz im Wasser werden also Isoliergehäuse für den Läufer nicht gebraucht. Außerdem wird durch die viel- bzw. hochpolige Ausbildung des Motors der in der radialen Ebene gemessene Ring-Querschnitt von Ständer und Läufer extrem herabgesetzt. Die untere Grenze des Ring-Querschnitts ist weniger theoretisch als durch die Praxis gegeben. Die Nutung von Ständer und Läufer kann nämlich nicht beliebig hoch gewählt werden. Ein im Sinne der Erfindung hochpoliger Drehstromasynchronmotor kann beispielsweise 36 bis 96, insbesondere mehr als 60, vorzugsweise 72, Ständernuten und entsprechend viele Läufernuten besitzen.

Ein insgesamt ringförmiger Strahlantrieb bzw.Motor nach der Erfindung, dessen Läufer vorzugsweise in einem Radialkugellager innerhalb des Ständers rotieren soll, wird betreffend die Größenverhältnisse, speziell von Läufernutengröße und Rükkendicke des Läufers, betreffend das Mengenverhältnis von Eisen zu Kupfer sowie die Zahl der Pole in einem ersten konstruktiven Schritt so bemessen, daß der Motor selbst, z.B. betreffend das Anlaufmoment, optimal abgestimmt ist. Dabei können das Läufer- und Ständerpaket aus genuteten Dynamoblechen laminiert werden, so daß bereits beim Zusammensetzen des Blechpakets die Läufernuten bzw. Ständerpole entstehen.

In einem weiteren konstruktiven Schritt kann die Motorleistung an den jeweiligen Anwendungsfall, z.B. an den bei vorgegebener Drehzahl optimalen Wirkungsgrad einer Wasserschraube, durch Wahl der axialen Läufer- und Ständerlänge, das heißt der Zahl der im Läufer- und Ständerpaket enthaltenen Bleche, angepaßt werden. Dabei wird berücksichtigt, daß eine Wasserschraube nur eine der Schraubengeometrie spezifische Leistung an das Wasser abgeben kann.

Bei der Bemessung der Geometrie der Blechpakete, vor allem des Läuferpakets, ist konstruktiv dafür Sorge zu tragen, daß die vom Ständer gelieferte Energie auch vom Läufer abgenommen und im wesentlichen in Bewegungsenergie umgewandelt werden kann. Aus diesem Grunde kann es günstig sein, (bei einem Läuferpaket bzw.anker mit in die Läufernuten eingesetzten Leiterstäben) den die Läufernuten enthaltenden radial äußeren Teilringbereich des Läuferpakets - gemessen in radialer Richtung - etwa halb so dick wie das ganze Läuferpaket zu machen. Entsprechende radiale Längenverhältnisse sollen im Ständerpaket vorgesehen werden. Hier sollen die Nuten der Ständerpole - von der Motorachse aus gesehen radial nach außen - etwa bis zur Hälfte der radialen Dicke des Ständerpakets reichen. Gegebenenfalls werden bei einem wie oben definiert hochpoligen Drehstromasynchronmotor mit Kurzschlußläufer nicht nur ein gutes Anlaufmoment, sondern auch eine hervorragende Dauerleistung als Schub eines Schiffsantriebs, erreicht.

Erfindungsgemäß soll der hohle Läufer, an dessen Innenfläche eine Wasserschraube befestigt ist, in einem ebenfalls hohlen Ständer rotieren können. Der Läufer soll dabei im Ständer gelagert und geführt werden. Vorzugsweise soll der Läufer in eine Anordnung von Rillenkugellagern oder Axialkegellagern eingesetzt werden, weil solche und ähnliche Lager nicht nur Radial- sondern auch Axialkräfte aufnehmen. Bei dem Stahlantrieb können nämlich die Axialkräfte relativ groß werden. Alternativ können Radiallager auch durch axiale Lager, z.B. Gleitlager, ergänzt werden. Als axiale Sperre in diesem Sinne kann auch je eine radial vor die axialen Läuferfrontseiten vorspringende Ständerkante vorgesehen werden.

Anhand der schematischen Darstellung von Ausführungsbeispielen eines Strahlantriebs werden einige Einzelheiten der Erfindung erläutert. Es zeigen:
- **Fig. 1**: einen an einem Segelboot befestigten Strahlantrieb mit in den Läufer eines Elektromotors integrierter Wasserschraube;
- **Fig. 2**: einen vergrößert dargestellten Strahlantrieb nach Fig. 1; und
- **Fig. 3**: einen Abschnitt der in dem Blechpaket bzw. Anker nach Fig. 2 verwendbaren Dynamobleche.

Fig. 1 zeigt ein Segelboot 1 mit unterhalb der Wasserlinie 2 angebrachtem, ringförmigem Strahlantrieb 3. Der Strahlantrieb 3 nach der Erfindung braucht im allgemeinen eine Wechselstromversorgung. Die entsprechende Spannung kann mit einem an irgendeiner Stelle des Boots 1 positionierten Generator 4 erzeugt werden. Wenn Wechselstrom nicht unmittelbar zur Verfügung steht, kann Strom aus Batterien, Brennstoffzellen usw. entnommen werden und dem Strahlantrieb 3 über einen Wechselrichter zugeführt werden.

Im Ausführungsbeispiel eines Strahlantriebs 3 nach Fig. 2 besteht der entsprechende Elektromotor aus einem Läufer 5 mit an dessen Innenfläche 6 fixiertem Antriebsaggregat z.B. als Wasserschraube 7. Der Läufer 5 wird in Radial-Kugellagern 8 innerhalb eines ringförmigen Ständers 9 gelagert. Falls erforderlich können als axiale Sicherung des Läufers 5 (Ring-)Nasen 8a des Ständers 9 vor die Läuferstirnflächen 5a kragen. Der Ständer 9 besitzt eine über eine Leitung 10 an eine Stromversorgung 4 anzuschließende Ständerwicklung 11 auf einem Blechpaket 12. Der Läufer 5 wird - wie im wesentlichen auch der Ständer 9 - als hohles Rohr ausgebildet. Die zugehörige Achse ist in beiden Fällen die Rotorachse 13. Der Läufer 5 enthält ein Läuferblechpaket 14 mit darin integrierter, aus Kurzschlußstäben bestehender Läuferwicklung 15. Die Wasserschraube 7 symbolisiert im beschriebenen Ausführungsbeispiel irgendein den Motor steuerndes bzw. vom Motor angetriebenes Aggregat innerhalb des hohlen Läufers 5.

Um im Ausführungsbeispiel den Wasserwiderstand des Strahlantriebs 3 möglichst niedrig zu halten, soll die gesamte Dicke von Ständer- und Läuferring - gemessen radial in Bezug auf die Motorachse 13 - möglichst gering sein. Aus diesem Grunde wird erfindungsgemäß eine hochpolige, insbesondere 24-polige, Ständerwicklung 11 mit 72 Nuten in Stern-Dreieck-Schaltung verwendet.

In Fig. 3 wird ein Ausschnitt von zwei sich gegenüberstehenden einzelnen Ständerund Läuferblechen 16, 17 dargestellt. Das Läuferblech 17 enthält Läufernuten 18, in die (nicht gezeichnete) Leiterstäbe, vorzugsweise Kupferstäbe, eingesetzt werden. Bei einer bevorzugten Ausbildung des Läuferblechs 17 wird der die Läufernuten 18 enthaltende radial außen liegende Teilringbereich 19 des Läuferblechs 17 - gemessen in der radialen Richtung 20 (bezüglich der Motorachse 13) - etwa halb so breit wie das ganze Blech 17 in der radialen Richtung 20 gemacht. Der Teilringbereich 19 wird auch als Rücken des Läuferblechs 17 bezeichnet. Im vorstehenden Sinne soll also die (radial gemessene) Dicke des Rückens (= Rückendicke), etwa gleich der Tiefe sein, mit der die Läufernuten 18 in das Läuferblech 17 eingeschnitten sind.

Ähnlich optimiert sollen die Ständernuten 21 bzw. Ständerpole 22 im Standerblech 16 geformt werden. Vorzugsweise sollen die Ständernuten 21 etwa bis zur Hälfte der in der radialen Richtung 20 gemessenen Dicke des ganzen Ständerblechs 16 reichen.

Eine weitere, im Rahmen der Erfindung vorteilhafte, Bemessungsregel betrifft das Verhältnis der in der radialen Richtung 20 gemessenen Gesamtbreiten von Ständerblech 16 und Läuferblech 17. Dieses Verhältnis soll in der Größenordnung von 1,5 bis 2,0:1, vorzugsweise 1,7 bis 1,8:1 liegen. Wenn die vorstehenden Verhältnisse eingehalten werden, sollte sich ein an sich optimal arbeitender, z.B. anlaufender Motor, ergeben. Ein solcher Motor kann aber in der Praxis nur die Leistung abgeben, die von seinem Verbraucher aufgenommen wird. Eine in dem Läufer befestigte Wasserschraube kann nach den bisherigen Feststellungen nicht (proportional) in dem Maße mehr Leistung abnehmen und an das Wasser abgeben, in dem mit steigendem Durchmesser des Motors dessen Leistung steigt. Aus diesem Grunde können, wenn konstruktiv von einem optimierten Motor, z.B. mit Wasserschraube, ausgegangen wird, bei Vergrößerung des Ringdurchmessers die radial gemessenen Ringstärken unverändert gelassen und/oder die Zahl der in den Blechpaketen 12, 14 enthaltenden Bleche vermindert werden.

### Bezugszeichenliste

- 1 =: Segelboot
- 2 =: Wasserlinie
- 3 =: Strahlantrieb
- 4 =: Generator
- 5 =: Läufer
- 6 =: Innenfläche (5)
- 7 =: Wasserschraube
- 8 =: Kugellager
- 9 =: Ständer
- 10 =: elektrische Leitung
- 11 =: Ständerwicklung
- 12 =: Ständerblechpaket
- 13 =: Motorachse
- 14 =: Läuferblechpaket
- 15 =: Läuferwicklung
- 16 =: Ständerblech
- 17 =: Läuferblech
- 18 =: Läufernut
- 19 =: Teilringbereich
- 20 =: radiale Richtung
- 21 =: Ständernut
- 22 =: Ständerpol

## Patentansprüche

1. Strahlantrieb (3) eines Wasserfahrzeugs (1) mit einem eine Wasserschraube (7) umfassenden Strahlrohr, wobei als Strahlrohr der ringförmig hohle Läufer (5) eines Elektromotors mit den Läufer umgebendem hohlen Ständer (9) vorgesehen und die Wasserschraube an der Innenfläche (6) des Laufers fixiert ist, wobei die Ständerwicklung (11) im Sinne einer Verminderung des senkrecht zur Motorachse (13) gemessenen Ständerquerschnitts auf eine Vielzahl von Ständerpolen (22) verteilt ist, **dadurch gekennzeichnet, daß** der Elektromotor als Drehstromasynchronmotor mit Kurzschlußläufer ausgebildet ist und daß das Verhältnis der radial gemessenen Dicken von Läufer- und Ständerpaket (12, 14) in der Größenordnung von 1:1,5 bis 2,0, vorzugsweise 1:1,7 bis 1,8, liegt.

2. Strahlantrieb nach Anspruch 1, **dadurch gekennzeichnet, daß** der Läufer (5) über Radialrillenkugellager (8) oder Axialkegellager im Ständer (9) gelagert ist.

3. Strahlantrieb nach Anspruch 1 oder 2, **dadurch gekennzeichnet, daß** das Läuferpaket (14) aus Dynamoblechen laminiert wird und Laufernuten (18) aufweist, in welche Leiterstäbe eingesetzt werden, und daß der die Läufernuten enthaltende radial äußere Teilbereich (19) des Läuferpakets - gemessen in radialer Richtung (20) - etwa halb so dick wie das ganze Läuferpaket (14) ist.

4. Strahlantrieb nach mindestens einem der Ansprüche 1 bis 3, **dadurch gekennzeichnet, daß** das Standerpaket (12) aus Dynamoblechen laminiert wird und Nuten (21) aufweist, in welchen die (Primär)-Wicklung vorgesehen ist, und daß die der Ständerpole (22) - gesehen radial nach außen - etwa bis zur Hälfte der radialen Dicke des Ständerpakets reichen.

5. Strahlantrieb nach mindestens einem der Ansprüche 1 bis 4, **dadurch gekennzeichnet, daß** ein 72-poliger Ständer (9) vorgesehen ist.

6. Strahlantrieb nach mindestens einem der Anspruche 1 bis 5, **dadurch gekennzeichnet, daß** der Motor als solcher für eine vorgegebene lichte Weite des Läufers (5) durch Auswahl der Ständer-Polzahl sowie des Mengenverhältnisses von Eisen zu Kupfer optimiert ist und daß die Motorleistung an den bei vorgegebener Drehzahl optimalen Wirkungsgrad des angetriebenen Aggregats durch Wahl der axialen Läufer- und Ständerlänge bzw. der Zahl der in dem Läufer- und Ständerpaket (12, 14) enthaltenen Bleche (16, 17) vorgegeben ist.

## Claims

1. Jet propulsion (3) of a watercraft (1) with a jet pipe comprising a water propeller (7), wherein, as the jet pipe, the hollow annular rotor (5) of an electric motor is provided with a hollow stator (9) surrounding the rotor and the water propeller is fixed to the internal face (6) of the rotor, wherein the stator winding (11) is distributed over a large number of stator poles (22) in the context of reducing the cross-section of the stator measured perpendicularly to the motor axis (13), **characterised in that** the electric motor is constructed as a three-phase asynchronous motor with a cage rotor and **in that** the ratio of the radially measured thicknesses of the laminated rotor and stator core (12, 14) is in the magnitude of 1:1.5 to 2.0, preferably 1:1.7 to 1.8.

2. Jet propulsion according to claim 1, **characterised in that** the rotor (5) is mounted in the stator (9) via radial deep groove ball bearings (8) or axial cone bearings.

3. Jet propulsion according to claim 1 or 2, **characterised in that** the laminated rotor core (14) is laminated from dynamo sheets and has rotor grooves (18) in which conductor bars are inserted and **in that** the radially outer partial region (19) of the laminated rotor core containing the rotor grooves - measured in the radial direction (20) - is roughly half the thickness of the entire laminated rotor core (14).

4. Jet propulsion according to at least any one of claims 1 to 3, **characterised in that** the laminated stator core (12) is laminated from dynamo sheets and has grooves (21), in which the (primary) winding is provided and **in that** the stator poles (22) - viewed radially outwardly - extend to about half the radial thickness of the laminated stator core.

5. Jet propulsion according to at least any one of claims 1 to 4, **characterised in that** a 72-pole stator (9) is provided.

6. Jet propulsion according to at least any one of claims 1 to 5, **characterised in that** the motor as such is optimised for a preset internal width of the rotor (5) by selection of the stator pole number and the quantity ratio of iron to copper and **in that** the engine output is preset at the optimum efficiency of the propelled unit at a preset rotational speed, by selection of the axial rotor and stator length or the number of laminations (16, 17) contained in the laminated rotor and stator core (12, 14).

## Revendications

1. Propulsion (3) à réaction d'un véhicule aquatique (1) qui inclut un tube de propulsion entourant une hélice (7) en forme de vis sans fin, dans laquelle le tube de propulsion est constitué par le rotor creux annulaire (5), entouré par un stator creux (9), d'un moteur électrique et l'hélice en forme de vis sans fin est fixée à la surface interne (6) du rotor, dans laquelle l'enroulement (11) de stator est réparti sur une multiplicité de pôles (22) de stator afin de réduire la section transversale du stator mesurée perpendiculairement à l'axe (13) du moteur, **caractérisée en ce que** le moteur électrique consiste en un moteur asynchrone à courant alternatif à rotor en court-circuit et **en ce que** l'ordre de grandeur du rapport entre les épaisseurs mesurées radialement des ensembles (12, 14) de rotor et de stator est dans une plage de 1:1,5 à 2,0 de préférence de 1:1,7 à 1,8.

2. Propulsion à réaction selon la revendication 1, **caractérisée en ce que** le rotor (5) est logé dans le stator (9) au moyen de paliers à billes (8) à rainures radiales ou de paliers coniques axiaux.

3. Propulsion à réaction selon la revendication 1 ou 2, **caractérisée en ce que** l'ensemble (14) de rotor est stratifié à partir de tôles dynamo et comporte des encoches (18) de rotor dans lesquelles sont insérées des barres conductrices et **en ce que** l'épaisseur - mesurée en direction radiale (20) - de la zone partielle radialement extérieure (19) de l'ensemble de rotor où sont ménagées les encoches du rotor est à peu près égale à la mcitié de l'épaisseur de l'ensemble total (14) de rotor.

4. Propulsion à réaction selon l'une quelconque des revendications 1 à 3, **caractérisée en ce que** l'ensemble (12) de stator est stratifié à partir de tôles dynamo et comporte des encoches (21) dans lesquelles est monté l'enroulement (primaire) et **en ce que** les pôles (22) du stator s'étendent - en vue radialement vers l'extérieur - à peu près jusqu'à la moitié de l'épaisseur radiale de l'ensemble de stator.

5. Propulsion à réaction selon l'une quelconque des revendications précédentes, **caractérisée en ce que** son stator (9) est à 72 pôles.

6. Propulsion à réaction selon l'une quelconque des revendications précédentes, **caractérisée en ce que** le moteur en tant que tel est optimisé pour une largeur interne donnée du rotor (5) en choisissant le nombre de pôles du stator et le rapport, entre les quantités de fer et de cuivre et **en ce que** la puissance du moteur est prédéfinie au rendement optimal du groupe de propulsion, pour une vitesse de rotation donnée, en choisissant la longueur axiale du rotor et du stator ou le nombre des tôles (16, 17) contenues dans l'ensemble (12, 14) de rotor et de stator.
